# EUROPÄISCHE PATENTANMELDUNG

(11) **EP 4 632 187 A1**
(43) Veröffentlichungstag der Anmeldung: **15.10.2025**
(21) Anmeldenummer: 25168570.7
(22) Anmeldetag: 04.04.2025
(51) Int. Cl.: E06B 3/54

(54) **TÜR ODER FENSTER MIT EINER VERSTELLEINRICHTUNG ZUM ANDRÜCKEN EINER FLÜGELECKE UND / ODER ZUM ANHEBEN EINES FLÜGELS**

(30) Priorität: 11.04.2024 DE 102024110195
(71) Anmelder: SCHÜCO International KG, 33609 Bielefeld (DE)
(72) Erfinder: STRAßHEIM, Nikolaus, 33719 Bielefeld (DE); SCHÖTT, Lennard, 33775 Versmold (DE)
(74) Vertreter: Specht, Peter

(57) **Zusammenfassung**

Eine Tür oder Fenster, mit einem Blendrahmen (1), der aus Blendrahmenprofilen (10) zusammengesetzt ist, sowie mit einem Flügel (2), der einen Flügelrahmen (4) aufweist, wobei der Flügelrahmen (4) aus Flügelrahmenprofilen (40) zusammengesetzt ist, wobei das Flügelrahmenprofil (40) seitlich an einer Außenseite II jeweils eine erste, äußere Profilstruktur (41) sowie an einer Innenseite I eine zweite, innere Profilstruktur (42) aufweist, wobei die beiden Profilstrukturen (41, 42) über einen oder Wandabschnitte (404, 405) miteinander verbunden sind, wodurch eine zentrale Hohlkammer 420 gebildet ist, und wobei in den Flügelrahmen (4) ein Flächenelement (5) eingesetzt ist, zeichnet sich dadurch aus, dass wenigstens eine Verstelleinrichtung (100) zum Andrücken einer Ecke des Flügels (2) und / oder zum Anheben des Flügels (2) vorgesehen ist, wobei die jeweilige Verstelleinrichtung (100) wenigstens eine Verstelleinheit (110) aufweist, die zumindest teilweise oder ganz in das Flügelrahmenprofil (40) eingesetzt ist, wobei die jeweilige Verstelleinheit (110) wenigstens einen Spindeltrieb (120) aufweist, über den die jeweilige Verstelleinheit (110) in Wirkverbindung mit einer Grundeinheit (130) steht, die wiederum auf ein Verklotzungselement (423) des Flächenelements (5) wirkt, so dass durch den Spindeltrieb (120) eine Verstellung des Flächenelements (5) erzeugbar ist, wodurch die Ecke des Flügels (2) in Richtung des Blendrahmens (1) gedrückt wird und der Flügel (2) angehoben wird, wobei die Verstelleinheit (110) wenigstens einen Nutenstein (1101) aufweist, der in der zentralen Hohlkammer (420) des Flügelrahmenprofils (40) angebracht ist, wobei der Nutenstein (1101) an der der zentralen Hohlkammer (420) zugewandten Seite der inneren Wand (4011) der ersten, äußeren Profilstruktur (41) des Flügelrahmenprofils (40) und/ oder an der der zentralen Hohlkammer (420) zugewandten Seite der inneren Wand (4012) der zweiten, inneren Profilstruktur (42) des Flügelrahmenprofils (40) angebracht ist..

## Beschreibung

Die Erfindung bezieht sich auf eine Tür oder Fenster nach dem Oberbegriff des Anspruchs 1 sowie einem Verfahren nach Anspruch 22.

Infolge einer nicht optimalen Montage von Türen oder Fenstern und / oder beim Einsatz sehr schwerer Gläser, die in einen Flügelrahmen der Türen oder Fenster eingesetzt sind, kann schlossseitig in einer oberen Ecke oder auch in einer unteren Ecke ein Versatz zwischen Flügel und Blendrahmen entstehen. Eine obere Flügelrahmenecke kann dann etwas vom Blendrahmen abheben, so dass sich ein kleiner Spalt zwischen dem Flügel und dem Blendrahmen bilden kann, was aus optischer und funktionaler Sicht (z.B. Gewährleistung einer genügenden Rauchdichtigkeit oder Luftdichtigkeit) nicht optimal ist.

Um einen solchen Mangel zu beheben, muss in der Regel der Blendrahmen nachträglich an den Flügel angepasst werden, was mit einem Aufreißen der Baukörperanschlussfuge einhergehen kann. Alternativ muss die verbaute Verglasung gegen eine biegesteifere Verglasung ausgetauscht werden, was ebenfalls mit einem Aufwand verbunden ist oder es müssen ähnlich aufwendige, objektspezifischen Maßnahmen getroffen werden.

Die Erfindung hat die Aufgabe, dieses Problem mit einfachen konstruktiven Mitteln zu beheben.

Diese Aufgabe wird mit dem Gegenstand nach Anspruch 1 gelöst.

Demnach wird eine Tür oder Fenster geschaffen, mit einem Blendrahmen, der aus Blendrahmenprofilen zusammengesetzt ist, sowie mit einem Flügel, der einen Flügelrahmen aufweist, wobei der Flügelrahmen aus Flügelrahmenprofilen zusammengesetzt ist, wobei das Flügelrahmenprofil seitlich an einer Außenseite jeweils eine erste, äußere Profilstruktur - die mit einer ersten Hohlkammer versehen sein kann - sowie an einer Innenseite eine zweite, innere Profilstruktur - die optional mit einer zweiten Hohlkammer versehen sein kann - aufweist, wobei die beiden Profilstrukturen über einen oder mehrere Wandabschnitte miteinander verbunden sind, wodurch eine zentrale Hohlkammer gebildet ist und wobei in den Flügelrahmen ein Flächenelement eingesetzt ist, wobei wenigstens eine Verstelleinrichtung zum Andrücken einer Ecke des Flügels und / oder zum Anheben des Flügels vorgesehen ist, wobei die jeweilige Verstelleinrichtung wenigstens eine Verstelleinheit aufweist, die zumindest teilweise oder ganz in das Flügelrahmenprofil eingesetzt ist, wobei die jeweilige Verstelleinheit wenigstens einen Spindeltrieb aufweist, über den die jeweilige Verstelleinheit in Wirkverbindung mit einer Grundeinheit steht, die wiederum auf ein Verklotzungselement des Flächenelements wirkt, so dass durch den Spindeltrieb eine Verstellung des Flächenelements erzeugbar ist, wodurch die Ecke des Flügels in Richtung des Blendrahmens gedrückt wird und der Flügel angehoben wird, wobei die Verstelleinheit wenigstens einen Nutenstein aufweist, der in der zentralen Hohlkammer des Flügelrahmenprofils angebracht ist, wobei der Nutenstein an der der zentralen Hohlkammer zugewandten Seite der inneren Wand der ersten, äußeren Profilstruktur des Flügelrahmenprofils und/ oder an der der zentralen Hohlkammer zugewandten Seite der inneren Wand der zweiten, inneren Profilstruktur des Flügelrahmenprofils angebracht ist.

Die Verstelleinrichtung ermöglicht somit ein vorteilhaft einfaches Nachjustieren sofern sich der Flügel gesetzt hat, was nach einer gewissen Gebrauchszeit vorkommen kann und deshalb angehoben oder hochgeklotzt werden muss. Durch die Verstelleinrichtung werden solche Wartungs- oder Nachjustierarbeiten vorteilhaft vereinfacht. Ferner wird durch die Verstelleinrichtung eine vorteilhaft einfache Möglichkeit geschaffen, das Flächenelement und somit die obere schlossseitige Ecke des Flügels an einer bereits in ein Gebäude eingebauten Flügel zur Schließfläche bzw. zum Blendrahmen hinzudrücken, wodurch ein Klaffen des Flügels mindestens reduziert wird. Besonders vorteilhaft wirkt sich die Verstelleinrichtung aus, wenn das Flächenelement in ein falzoffenes Profilsystem eingesetzt ist. Das falzoffene Profilsystem erlaubt eine besonders einfache Montage der Verstelleinrichtung, da dadurch der Einbau der Verstelleinrichtung auch nachträglichen in eine bestehende Tür erfolgen kann. Dazu muss lediglich eine Falzblende entfernt werden sowie das Flächenelement demontiert werden.

Durch den wenigstens einen vorteilhaft angeordneten Nutenstein können mehrere Spindeltriebe einfach und bauraumsparend in der zentralen Hohlkammer des Flügelrahmenprofils untergebracht werden. Durch die Anordnung des Nutensteins an der der Außenseite des Flügelrahmenprofils zugewandten Innenseite der zentralen Hohlkammer kann das Flächenelement der Tür oder des Fensters sowohl angehoben als auch schräggestellt werden. Es kann aber auch vorgesehen sein, dass die Verstelleinheit einen Nutenstein aufweist, der an einer Außenseite einer zentralen Hohlkammer des Flügelrahmenprofils hin angebracht ist. Bei nach außen öffnenden Flügeln erfolgt die Anbringung vorzugsweise auf der Außenseite, bei nach innen öffnenden Flügeln erfolgt sie vorzugsweise auf der Innenseite.

Die beiden Profilstrukturen können einstückig über Wandabschnitte verbunden sein oder es kann eine mehrstückige Anordnung mit zwei Metallschalen als Profilstrukturen und einem oder mehreren Isolierstegen zur Verbindung der Metallschalen gewählt werden. Es können auch einstückige Profile vorgesehen sein, wo zwei Profilstrukturen einerseits einstückig über einen oder mehrere Wandabschnitte verbunden sind und ergänzend auch über Isolierstege. Gerade erhöhten Brandschutzanforderungen kann die Konstruktion derart ggf. gut gerecht werden.

Es kann nach einer besonders bevorzugten Ausführungsvariante der Erfindung ebenfalls vorgesehen sein, dass der Nutenstein durch einen Form- und/ oder Kraftschluss in der zentralen Hohlkammer des Flügelrahmenprofils fixiert oder festgelegt ist. Dadurch ergibt sich eine besonders robuste Fixierung des Nutensteins, die in der Lage ist, die resultierenden Kräfte beim Einjustieren des Flächenelements sicher aufnehmen zu können.

Nach einer weiteren besonders bevorzugten Ausführungsvariante der Erfindung kann vorgesehen sein, dass der Nutenstein wenigstens eine erste Nut aufweist, in deren jeweiligen Nutgrund ein Mutterngewinde eingebracht ist. Durch die Nut und das Gewinde am Nutgrund des Nutensteins wird eine besonders bauraumsparende Anordnung des jeweiligen Spindeltriebs mit wenigen Bauteilen erreicht.

Vorteilhaft ist weiterhin, wenn der Nutenstein eine zweite Nut mit einem Mutterngewinde aufweist, in das eine Befestigungsschraube zur Befestigung des Nutensteins in der zentralen Hohlkammer des oberen, horizontalen Flügelrahmenprofils eingeschraubt ist und somit in dem Flügelrahmenprofil fixiert bzw. festgelegt ist, so dass ein Kraftschluss gebildet ist. Dadurch wird ein konstruktiv einfacher Kraftschluss bei der Befestigung des Nutensteins in der Hohlkammer des Flügelrahmenprofils geschaffen.

Ferner kann nach einer weiteren, besonders bevorzugten Ausführungsvariante der Erfindung vorgesehen sein, dass der Nutenstein an seiner Oberseite eine Ausnehmung aufweist, so dass an der Oberseite des Nutensteins eine Art Feder gebildet ist, die beim Einschwenken des Nutensteins in eine nach unten offenen, an einer Außenseite II des Flügelrahmenprofils befindlichen Nut des oberen, horizontalen Flügelrahmenprofils eingreift, so dass ein Formschluss gebildet ist. Dadurch wird ein konstruktiv einfacher und robuster Formschluss bei der Befestigung des Nutensteins in der Hohlkammer des Flügelrahmenprofils geschaffen.

Alternativ kann nach einer weiteren, besonders bevorzugten Ausführungsoption der Erfindung vorgesehen sein, dass der Nutenstein einteilig mit einem U-förmigen Querschnitt ausgeführt ist. Durch die Einstückigkeit wird der Montageaufwand für eine beidseitige Anordnung des Nutensteins in der Hohlkammer vorteilhaft verringert. Beim Einsatz eines falzlosen Flügelrahmenprofils kann ein solcher einstückiger Nutenstein, der beidseitig der zentralen Hohlkammer des Flügelrahmens angeordnet ist, vorteilhaft einfach als Einschiebling ausgeführt sein.

Nach einer vorteilhaften Ausführungsvariante der Erfindung kann vorgesehen sein, dass durch den Spindeltrieb indirekt die Ecke des Flügels in Richtung des Blendrahmens drückbar ist. Dadurch wird eine vorteilhaft einfache Möglichkeit geschaffen, das Flächenelement und somit eine Ecke, insbesondere eine obere oder eine untere Ecke - beispielsweise die obere schlossseitige Ecke des Flügels an einem bereits in ein Gebäude eingebauten Flügel zur Schließfläche bzw. zum Blendrahmen hinzudrücken, wodurch ein Klaffen des Flügels mindestens reduziert wird.

Alternativ kann die Verstelleinheit auch einen Versatz in der unteren Ecke schlossseitig ausgleichen: Je nachdem wie montiert wird, kann sich auch in der unteren Ecke des Flügels ein Versatz bilden (und die obere Ecke wird überdrückt). D.h. der Flügel inkl. Flächenelement steht leicht schief. Durch Anziehen der Verstelleinheit kann man das Flächenelement (das als eine steife Platte ausgebildet sein kann) schlossseitig leicht kippen. Drehpunkt ist quasi ein mittiger Verriegelungspunkt, welcher in der Regel der Falle eines Schlosses entsprechen kann). Die Verstelleinheit befindet sich hingegen bevorzugt oben am vertikal ausgerichteten Flügel; je nachdem, ob man dann die obere oder die untere Ecke andrücken möchte, kann die Verstelleinheit innenseitig oder außenseitig (bezogen auf die Öffnungsrichtung des Flügels) in einer Hohlkammer vom Profil angeordnet werden. Die Anordnung ist somit abhängig davon, ob der Flügel oben oder unten aufmacht bzw. ob es eine nach innen oder nach außen öffnenden Flügel an dem Tür oder dem Fenster handelt).

Es wäre auch denkbar, dass man Verstelleinheiten pro Flügelecke verbaut werden (dann jeweils vorzugsweise im Bereich entsprechender Verglasungsklötze)

Ferner kann nach einer weiteren, besonders bevorzugten Ausführungsvariante der Erfindung vorgesehen sein, dass durch den Spindeltrieb der Flügel leicht anhebbar ist. Dies ermöglicht somit ein vorteilhaft einfaches Nachjustieren sofern sich der Flügel gesetzt hat.

Nach einer weiteren besonders bevorzugten Ausführungsvariante der Erfindung kann vorgesehen sein, dass der jeweilige Spindeltrieb durch eine Stellschraube gebildet ist, die jeweils in ein Mutterngewinde eingesetzt ist, wobei die jeweilige Stellschraube auf die Grundeinheit wirkt. Dadurch wird eine konstruktive einfache, robuste, bauraumsparende und stufenlos einstellbare Justiermöglichkeit für die Verstelleinrichtung geschaffen.

Vorteilhaft ist weiterhin, wenn der Grundeinheit eine Grundplatte zugeordnet ist und die Grundplatte in Wirkverbindung mit den Spindeltrieben steht, so dass die Spindeltriebe oder die Stellschrauben der Spindeltriebe auf die Grundplatte wirken, wobei die Grundplatte mit dem Verklotzungselement in Wirkverbindung steht. Durch die Grundplatte wird die Punktlast der Stellschraube in eine Flächenlast umgewandelt, die dann auf das jeweilige Verklotzungselement wirkt. Dadurch wird das Verklotzungselement einfach und vorteilhaft gegen Beschädigung oder gar Zerstörung dauerhaft geschützt.

Nach einer weiteren besonders bevorzugten Ausführungsvariante der Erfindung kann vorgesehen sein, dass die Befestigung oder Fixierung des Nutensteins durch eine Nutensteinschraube erfolgt. Dies ist eine einfache und vorteilhafte Befestigungsmethode insbesondere für klein bauende, materialsparende Nutensteine, die deshalb ohne Formschluss befestigt werden.

Nach einer weiteren besonders bevorzugten Ausführungsvariante der Erfindung kann vorgesehen sein, dass der Spindeltrieb mit einem Muttergewinde einer Einnietmutter realisiert ist, dass jeweils eine Stellschraube aufnimmt, wobei die jeweilige Stellschraube auf die Grundeinheit wirkt. Diese Ausführungsvariante wird vorteilhaft dort eingesetzt, wo ein Spindeltrieb in einem Steg des quasi falzlosen Flügelrahmenprofils oder einem herkömmlichen Verbundprofils positioniert werden soll.

Vorteilhaft ist weiterhin, dass der Nutenstein Gewindebuchsen zur Aufnahme der Stellschrauben sowie für die Befestigungsschraube aufweist. Dadurch kann der Nutenstein auch aus einem weniger festen Werksstoff, wie beispielsweise Kunststoff hergestellt sein.

Weiterhin ist nach einer weiteren, besonders bevorzugten Ausführungsvariante der Erfindung vorgesehen, dass die Grundplatte in Bezug auf den Nutenstein auf der entgegengesetzten Seite des Isolierprofils in einem Glasfalz des Flügelrahmenprofils mit einer Schraube verschraubt ist. Dadurch ist die Grundplatte vorteilhaft einfach positioniert und kann bei einer Schrägstellung des Verklotzungselements unter Last nicht ausweichen.

Es kann alternativ dazu vorgesehen sein, dass die Grundplatte durch zwei Schrauben befestigt ist. Durch eine 2-fache Verschraubung der Grundplatte kann ein Verschieben oder das Verdrehen der Grundplatte infolge eines Drehens der Schraube, um die Grundplatte zu befestigen, vermieden werden.

Vorteilhaft ist weiterhin, wenn die Grundplatte eben ausgeführt ist. Dadurch ergibt sich eine einfach zu fertigende Grundplatte.

Alternativ dazu kann nach einer weiteren, besonders bevorzugten Ausführungsvariante der Erfindung vorgesehen sein, dass die Grundplatte U-förmig ausgebildet ist, so dass die Grundplatte zwei Schenkel aufweist, wobei die Schenkel der U-förmigen Grundplatte nach der Montage der U-förmigen Grundplatte in nach unten offene Nuten des Flügelrahmenprofils eingreifen. Dadurch ist die Grundplatte einfach und vorteilhaft sicher am Flügelrahmenprofil positioniert.

Alternativ zu der Befestigungsart mit Schrauben kann die U-förmige Grundplatte durch einen Dämmschichtbildner oder Ähnliches überklebt sein und dadurch gehalten sein. Dadurch wird eine besonders einfach werkzeuglos zu montierende Befestigung der Grundplatte geschaffen.

Dier Erfindung schafft ferner das Verfahren nach Anspruch 18, dass sich durch folgende Verfahrensschritte auszeichnet:
- Bereitstellen einer Tür mit einem Blendrahmen und einem relativ zum Blendrahmen durch Bänder drehbaren Flügel, wobei der Flügel einen Flügelrahmen aufweist, in den ein Flächenelement eingesetzt ist, wobei der Flügelrahmen aus Flügelrahmenprofilen zusammengesetzt ist und wenigstens ein Flügelrahmenprofil wenigstens eine Verstelleinrichtung aufweist;
- Optional: Entfernen einer jeweiligen Falzblende am Flügelrahmen, so dass mit einem geeigneten Werkzeug die jeweilige Stellschraube eines Spindeltriebs der Verstelleinrichtung zugänglich ist;
- Einstellen der jeweiligen Stellschraube des jeweiligen Spindeltriebs derart, dass eine jeweilige Grundplatte einer Grundeinheit einer Verstelleinheit und damit ebenso ein jeweiliges Verklotzungselement des Flächenelements schräg zu einer horizontalen Verklotzungsebene oder einem Isolierprofil des Flügelrahmenprofils liegt;
- Optional: Montieren der Falzblende in das Flügelrahmenprofil.

Das Verfahren ermöglicht ein vorteilhaft einfaches Nachjustieren, sofern sich der Flügel gesetzt hat. Durch das Verfahren werden solche Wartungs- oder Nachjustierarbeiten vorteilhaft vereinfacht, da durch das Verfahren eine vorteilhaft einfache Möglichkeit geschaffen, das Flächenelement und somit die obere schlossseitige Ecke des Flügels an einer bereits in ein Gebäude eingebauten Flügel zur Schließfläche bzw. zum Blendrahmen hinzudrücken, wodurch ein Klaffen des Flügels mindestens reduziert wird. Besonders vorteilhaft wirkt sich das Verfahren aus, wenn das Flächenelement in ein falzoffenes - d.h. zum Flächenelement hin offenes - Profilsystem eingesetzt ist, da derart eine besonders einfache Montage der Verstelleinrichtung erfolgen kann, da dadurch der Einbau der Verstelleinrichtung auch nachträglichen in eine bestehende Tür erfolgen kann. Dazu muss lediglich eine Falzblende entfernt werden sowie das Flächenelement demontiert werden.

Das Entfernen und Wiedereinsetzen der Falzblende kann entfallen und ist insbesondere dann optional, wenn der jeweilige Spindeltrieb mit einem Muttergewinde einer Einnietmutter realisiert ist, die jeweils in einem Steg zwischen zwei Aussparungen des Flügelrahmenprofils eingesetzt ist.

Weitere vorteilhafte Ausführungsformen der Erfindung sind den übrigen Unteransprüchen zu entnehmen.

Nachfolgend wird die Erfindung anhand von mehreren Ausführungsbeispielen unter Bezug auf die Zeichnungen näher beschrieben. Die Erfindung ist nicht auf diese Ausführungsbeispiele beschränkt, sondern kann auch in anderer Weise wortsinngemäß oder auch in anderer Weise äquivalent realisiert werden. Insbesondere können einzelne Merkmale der nachfolgend beschriebenen Ausführungsbeispiele auch bei anderen Ausführungsbeispielen eingesetzt werden, die nachfolgend nicht dargestellt sind. Es zeigt:
- Fig. 1:: eine Vorderansicht einer Türanlage mit einem Flügel, einem feststehenden Seitenteil und einem feststehenden Oberlicht;
- Fig. 2:: in Fig. 2a eine räumliche Ansicht eines Ausschnitts eines oberen Rahmenprofils des Flügels; in Fig. 2b ein oberes Rahmenprofil des Flügels im Schnitt mit einem eingesetzten und verklotzten Flächenelement; in Fig. 2c den Flügelrahmenprofil aus Fig. 2b im Schnitt mit einem montierten Nutenstein einer Verstelleinrichtung;
- Fig. 3:: das Flügelrahmenprofil aus Fig. 2b und Fig. 2c im Schnitt mit dem montierten Nutenstein und einer Stellschraube der Verstelleinrichtung;
- Fig. 4:: das Flügelrahmenprofil aus Fig. 2b und Fig. 2c im Schnitt mit der einjustierten Verstelleinrichtung;
- Fig. 5:: in a) eine Schnittdarstellung einer Ausführungsvariante der Verstelleinrichtung nach den Fig. 2b bis 4; in b) eine Schnittdarstellung der Ausführungsvariante der Verstelleinrichtung aus Fig. 5a im betätigten Zustand;
- Fig. 6:: in a) eine Schnittdarstellung einer weiteren Ausführungsvariante der Verstelleinrichtung nach den Fig. 4a und 4b; in b) eine Schnittdarstellung der Ausführungsvariante der Verstelleinrichtung aus Fig. 6a im betätigten Zustand;
- Fig. 7:: eine Schnittdarstellung einer Ausführungsvariante der Verstelleinrichtung nach den Fig. 2a bis 4 bzw. der Fig. 5a und 5b;
- Fig. 8:: eine Schnittdarstellung einer weitere Ausführungsvariante der Verstelleinrichtung nach den Fig. 6a und 6b;
- Fig. 9:: eine Schnittdarstellung einer weiteren Ausführungsvariante der Verstelleinrichtung nach Fig. 2a bis 4;
- Fig. 10:: eine Schnittdarstellung einer weiteren Ausführungsvariante der Verstelleinrichtung nach den Fig. 2a bis 4;
- Fig. 11:: eine Tür mit einem Blendrahmen und einem Flügel nach dem Stand der Technik.

In der nachfolgenden Figurenbeschreibung sind mehrere Ausführungsbeispiele beschrieben. Einzelne Merkmale dieser Ausführungsbeispiele können auch mit nicht gezeigten Ausführungsbeispielen kombiniert werden und eignen sich auch jeweils als vorteilhafte Ausgestaltungen der in einzelnen oder mehreren der in den Haupt- und Unteransprüchen beschriebenen Gegenstände. Nachfolgend kann der Begriff "Tür" jeweils durch "Fenster" ersetzt werden.

Die im Folgenden verwendeten Begriffe, wie "oben", "unten", "rechts", "links", "horizontal, "vertikal", "radial", "axial", "innen" oder "außen" beziehen sich auf die der Darstellung der Figuren. Koordinatensysteme in den Fig. 1, 2a und 2b dienen dabei jeweils der weiteren Orientierung.

In Fig. 11 ist eine Tür nach dem Stand der Technik dargestellt. Die Tür ist vorzugsweise als Brand- oder Rauchschutztür ausgeführt.

Die Tür weist einen Blendrahmen 1a auf, an dem ein Flügel 2a über Bänder 3a schwenkbar befestigt ist. Der Blendrahmen 1a ist aus mehreren Blendrahmenprofilen 10a zu einer Rahmenform, hier zu einer U-Form zusammengesetzt. Vorzugsweise ist jedes der Blendrahmenprofile 10a an wenigstens einem Ende auf Gehrung geschnitten. Alternativ kann die Rahmenform auch anders, insbesondere als Rechteck umlaufend ausgeführt sein. Ein unteres der Blendrahmenprofile 10a kann dann als Schwelle ausgebildet sein (nicht dargestellt).

Der Flügel 2a weist einen vorzugsweise umfangsgeschlossenen Flügelrahmen 4a auf und ein in den Flügelrahmen 4a eingesetztes und von diesem aufgenommenes Flächenelement 5a, wie z.B. eine Verglasung, die vorzugsweise als Brandschutzverglasung ausgeführt sein kann.

Das Flächenelement 5a erstreckt sich parallel zu oder in einer Ebene, die von dem Flügelrahmen 4a aufgespannt wird. Diese Ebene entspricht einer x-y-Ebene nach dem Koordinatensystem in Fig. 1. Der Flügelrahmen 4a ist aus mehreren Flügelrahmenprofilen 40a zu einem umlaufenden Rahmen zusammengesetzt. Es kann jedes der Flügelrahmenprofile 40a an seinen jeweiligen Enden auf Gehrung geschnitten, wie dies in Fig. 11 dargestellt ist. Andere Ausgestaltungen der Rahmenecken sind denkbar.

Der Flügel 2a kann relativ zum Blendrahmen 1a aus einer Geschlossenstellung manuell mit einer Handhabe - die hier als Türdrücker ausgeführt ist - oder optional (nicht dargestellt) motorisch über einen Antrieb in eine Offenstellung und aus dieser zurück in eine Geschlossenstellung bewegt werden.

Wie in Fig. 11 angedeutet, kann schlossseitig in einer oberen Ecke ein Versatz zwischen dem Flügel 2a und dem Blendrahmen 1a entstehen. Eine obere Ecke des Flügelrahmens 4a steht in der Geschlossenstellung des Flügels 2a dann vom Blendrahmen 1a etwas ab, es kommt lokal zur Spaltbildung (auch "klaffen" genannt) zwischen dem Flügel 2a und dem Blendrahmen 1a. Die Ursache dafür ist das schwere Flächenelement 5a, das hier als Brandschutzverglasung üblicherweise mehrscheibig ausgeführt ist und dementsprechend schwer sein kann.

Fig. 1 zeigt eine erfindungsgemäße Türanlage, die vorzugsweise als Brand- oder Rauchschutztüranlage ausgeführt ist. Der Begriff "Tür" kann im Rahmen dieser Anmeldung auch durch den Begriff "Fenster" ersetzt werden.

Die Türanlage weist einen Blendrahmen 1 auf, an dem ein Flügel 2 über eines oder mehrere Drehbänder 3 drehbar befestigt ist. Der Blendrahmen 1 ist aus mehreren Blendrahmenprofilen 10 zu einer Rahmenform, hier zu einer U-Form zusammengesetzt. Vorzugsweise ist jedes der Blendrahmenprofile 10 an wenigstens einem Ende auf Gehrung geschnitten. Alternativ kann die Rahmenform auch als Rechteck ausgeführt sein. Das untere der Blendrahmenprofile 10 ist dann als Schwelle ausgebildet.

Auch der Flügel 2 der Fig. 1 weist den Flügelrahmen 4 auf und ein in den Flügelrahmen 4 eingesetztes und von diesem aufgenommenes Flächenelement 5, wie z.B. eine Verglasung, die hier vorzugsweise als Brandschutzverglasung ausgeführt ist. Insoweit kann zunächst auf die Beschreibung der Tür der Fig. 11 verwiesen werden.

Die Blendrahmenprofile 10 und/oder die Flügelrahmenprofile 40 sind vorzugsweise als Verbundprofile hergestellt. Die Verbundprofile werden im Folgenden noch genauer beschrieben.

Der Flügel 2 ist am Blendrahmen 1 mittels der Drehbänder 3 drehbar gelagert. Die Drehachse ist - bezogen auf die Einbaustellung der Türanlage in einem Gebäude - vorzugsweise eine Vertikalachse. Der Flügel 2 kann optional oder alternativ aber auch um eine andere Achse schwenkbar sein

Die Türanlage weist hier rein beispielhaft ferner ein feststehendes Seitenteil 6 sowie ein feststehendes Oberlicht 7 auf. Das feststehende Seitenteil 6 und das feststehende Oberlicht 7 weisen jeweils einen Blendrahmen 60, 70 auf, in dem jeweils ein Flächenelement 8, 9, wie beispielsweise eine Verglasung eingesetzt ist. Die jeweilige Verglasung ist hier ebenfalls vorzugsweise als Brandschutzverglasung ausgeführt. Die Verglasung kann durch Glashalteleisten 421 gehalten sein.

In Fig. 2a ist ein Ausschnitt eines oberen, horizontalen Flügelrahmenprofils 40 des Flügels 2 dargestellt. Das obere, horizontale Flügelrahmenprofil 40 kann als ein "falzoffenes Verbundprofil" ausgeführt sein, wobei der Begriff "falzoffen" nicht zu eng auszulegen ist, was im Folgenden noch erläutert wird. Das Flügelrahmenprofil 40 kann auch in anderer Weise ausgeführt sein, was im Folgenden noch erläutert wird.

Das Flügelrahmenprofil 40 kann sich durchgehend metallisch wenigstens im Bereich noch zu beschreibender Stege senkrecht über die gesamte Bautiefe des Flügelrahmens 4 erstrecken, die nach dem Koordinatensystem in Fig. 2a in z-Richtung gesehen wird, also vorzugweise von "außen bis nach innen". Das Flügelrahmenprofil 40 kann besonders bevorzugt aus einem Leichtmetall, besonders bevorzugt aus einem Aluminiumwerkstoff oder einer Aluminiumlegierung durch ein Strangpressverfahren als einstückiges Profil hergestellt sein. Es kann aber auch eines oder mehrere Isolierstege 403 aufweisen. Alternativ kann das Flügelrahmenprofil 40 auch aus einem anderen Werkstoff, wie z.B. Stahl oder durch ein anderes Verfahren hergestellt sein.

Im Folgenden wird ein durchgehend metallisches Flügelrahmenprofil 40 beschrieben, das im Bereich eines Glasfalzes 422 den Isoliersteg 403 aufweist. Das Flügelrahmenprofil 40 kann eine oder mehrere - für die Statik und die Wärmedämmung vorteilhaft wirkende - Hohlkammern 401, 402 aufweisen. Diese Hohlkammern 401, 402 liegen in Abschnitten, die im Falle eines Verbundprofils (hier nicht dargestellt) im Bereich von jeweils separaten Metallschalen, die jeweils durch Isolierstege 403 verbunden sind. Der Isoliersteg 403 erstreckt sich in einer Haupterstreckungsrichtung - die hier in oder parallel zur x-Richtung des Koordinatensystems in Fig. 2a liegt - durchgängig über die gesamte Länge des Flügelrahmenprofils 40.

Das hier beschriebene, durchgehend metallische Flügelrahmenprofil 40, das im Bereich des Glasfalzes 422 den Isoliersteg 403 aufweist, weist ebenfalls seitlich an einer Außenseite II jeweils eine erste, äußere Profilstruktur 41 mit der ersten Hohlkammer 401 sowie an einer Innenseite I eine zweite, innere Profilstruktur 42 mit der zweiten Hohlkammer 402 auf, wobei die jeweilige Profilstruktur 41, 42 jeweils den Metallschalen eines Verbundprofils nachgebildet ist.

Die beiden seitlichen Profilstrukturen 41, 42 können über einen oder mehrere - hier zwei - in z-Richtung verlaufende Wandabschnitte 404, 405 miteinander verbunden sein (siehe dazu auch Fig. 2b und Fig. 2c). Diese Wandabschnitte 404, 405 können genau oder im Wesentlichen parallel zueinander verlaufen. Die Wandabschnitte 404, 405 erstrecken sich bis zu einer jeweiligen inneren Wand 4011, 4021 der beiden Profilstrukturen 41, 42. Hier ist ergänzend zu einem der beiden Wandabschnitte 404, 405 auch ein die Profilstrukturen 41, 42 verbindender Isoliersteg bzw. ein Isolierprofil 403 vorgesehen.

Diese Wandabschnitte 404, 405 könnten bei alternativen Ausgestaltungen als Verbundprofil auch als Isolierstege ausgebildet sein, die dann zwei Metallschalen "innen" und "außen" verbinden würden (nicht dargestellt).

Das Flügelrahmenprofil 40 kann zudem optional zumindest zwei zueinander beabstandete, insbesondere hinterschnittene Nuten 406, 407 zum Einschieben von zwei dazu geometrisch korrespondierenden, kederwulstartigen Abschnitten des hier einzigen Isolierstegs 403 aufweisen. Zwischen den Nuten 406, 407 kann der eine Wandabschnitt 405 des Aluminiumprofils 1 ausgebildet sein. Die Nuten 406, 407 können an ihren voneinander abgewandten Seiten jeweils durch einen oder mehr Wandabschnitte 408, 409 abgestützt sein. Diese erstrecken sich hier im Wesentlichen jeweils schräg zur zum Wandabschnitt 405.

Das Flügelrahmenprofil 40 kann an seiner zur Verglasung gerichteten Seite ferner Aussparungen 411 aufweisen, die jeweils in dem Wandabschnitt 405 neben und zwischen den Nuten 406, 407 angeordnet sein können (siehe dazu Fig. 2b und Fig. 2c). Das Flügelrahmenprofil 40 kann ferner an seiner von der Verglasung 5 weg gerichteten Seite weitere Aussparungen 410 aufweisen, die in den Wandabschnitt 404 zwischen Stegen 412, 413 eingebracht sind.

Der Wandabschnitt 404 ist mit den Stegen 412, 413 versehen, die senkrecht und beidseitig zu dem Wandabschnitt 404 angeordnet sind.

Die Stege 412, 413 begrenzen die Aussparung 410 seitlich -also in z-Richtung. Die Stege 412, 413 bilden jeweils zwei Nuten 414, 415 und 416, 417 aus. Die Nuten 414 und 415 sind nach oben -also in positiver y-Richtung- offen, während die Nuten 416, 417 nach unten -also in negativer y-Richtung- offen sind. Die Nuten 414, 415 können zum Einrasten einer Falzblende 418 genutzt werden, wie sie z.B. in Fig. 4 dargestellt ist. Durch die optionale Falzblende 418 werden die Aussparungen 410, 411 abgedeckt.

Die Aussparungen 411 sind so ausgebildet, dass zwischen ihnen jeweils Stege 419 verbleiben (Fig. 2a, Fig. 10). Dementsprechend wird durch die Aussparungen 411 ein quasi-falzloses Flügelrahmenprofil 40 gebildet, wobei die "Falzlosigkeit" lediglich durch die Stege 419 unterbrochen wird.

Zwischen den Wandabschnitten 404, 405 und der jeweiligen, die jeweilige Profilstruktur 41, 42 in z-Richtung begrenzenden jeweilige inneren Wand 4011, 4021 wird in dem Flügelrahmenprofil 40 eine weitere - zentrale - Hohlkammer 420 gebildet (siehe dazu Fig. 2b und Fig. 2c). Die Haupterstreckungsrichtung dieser zentralen Hohlkammer 420 liegt wie die der anderen beiden Hohlkammern 401, 402 in den Profilstrukturen 41, 42 in x-Richtung oder parallel zur Haupterstreckungsrichtung des Flügelrahmenprofils 40.

Die zentrale Hohlkammer 420 ist durch die Aussparungen 411 nach oben - also in positiver y-Richtung - geöffnet, wodurch der Isoliersteg 403 von außen -also über die Aussparungen 410, 411 - zugänglich ist.

Durch die Aussparungen 411 ist eine Verstelleinheit 110 in die zentrale Hohlkammer 420 eingesetzt und befestigt, die einer erfindungsgemäßen Verstelleinrichtung 100 zugeordnet ist. Die Verstelleinheit 110 weist hier einen leistenartigen Nutenstein 1101 auf. Insofern ist der Nutenstein 1101 Teil der Verstelleinheit 110. Der Nutenstein 1101 ist hier an der der zentralen Hohlkammer 420 zugewandten inneren Wand 4011 der ersten, äußeren Profilstruktur 41 des Flügelrahmenprofils 40 angebracht.

Die Verstelleinheit 110 weist hier eine ferner einen ersten Spindeltrieb 120 sowie einen zweiten Spindeltrieb 120 auf. Der jeweilige Spindeltrieb 120 ist durch eine Stellschraube 1201a, 1201b gebildet, die jeweils in ein Mutterngewinde 1202a, 1202b eingesetzt ist, wie dies in Fig. 3 dargestellt ist. Das Mutterngewinde 1202a, 1202b ist jeweils in einem Nutgrund einer ersten Nut 1102a, b des Nutensteins 1101 eingebracht. In Fig. 3 ist auch dargestellt, wie die Stellschraube 1201a durch ein Werkzeug in eine Drehbewegung versetzt werden kann.

Der Nutenstein 1101 kann auch mehr oder weniger als zwei erste Nuten 1102a, b mit Muttergewinde 1202a, b aufweisen. Eine Fläche des Nutgrunds der jeweiligen ersten Nut 1102a, b in dem Nutenstein 1101 erstreckt sich parallel zu einer horizontalen Verklotzungsebene des Flächenelements 5, anders ausgedrückt parallel zu den Wandabschnitten 404, 405 des Flügelrahmenprofils 40 oder - bezogen auf das Koordinatensystem in Fig. 2b - in einer x-z-Ebene (siehe dazu auch Fig. 3).

Der Nutenstein 1101 weist ferner eine zweite Nut 1103 mit einem Mutterngewinde auf, in das eine Befestigungsschraube 1104 zur Befestigung des Nutensteins 1011 in der zentralen Hohlkammer 420 des oberen, horizontalen Flügelrahmenprofils 40 eingeschraubt ist (siehe dazu auch Fig. 2c). Die Befestigungsschraube 1104 ist hier als Madenschraube ausgeführt, sie kann aber auch anders ausgeführt sein. Das Flügelrahmenprofil 40 weist an den Positionen der Stellschrauben 1201a, 1202b jeweils eine Durchgangsbohrung auf (hier nicht dargestellt). Ein Nutgrund der zweiten Nut 1103 erstreckt sich ebenfalls parallel zu der horizontalen Verklotzungsebene des Flächenelements 5, anders ausgedrückt parallel zu den Wandabschnitten 404, 405 des Flügelrahmenprofils 40 oder - bezogen auf das Koordinatensystem in Fig. 2b - in einer x-z-Ebene (siehe da-zu auch Fig. 3).

In Fig. 2b und Fig. 2c ist das obere, horizontalen Flügelrahmenprofil 40 jeweils im Schnitt sowie die Montage des Nutensteins 1101 dargestellt. In Fig. 2b ist dargestellt, wie der Nutenstein 1101 in das obere, horizontalen Flügelrahmenprofil 40 eingeschwenkt wird.

Der Nutenstein 1101 weist an seiner Oberseite - also seiner in positiver y-Richtung nach dem Koordinatensystem in Fig. 2b weisenden Seite - eine Ausnehmung 1105 auf, so dass an der Oberseite des Nutensteins 1101 eine Art Feder 1106 gebildet ist. Die Feder 1106 greift beim Einschwenken des Nutensteins 1101 in die nach unten offenen, der Außenseite II des Flügelrahmenprofils 40 zugewandte Nut 416 des oberen, horizontalen Flügelrahmenprofils 40 ein.

Der Nutenstein 1101 weist an seiner Unterseite 1107 - also an seiner in negativer y-Richtung nach dem Koordinatensystem in Fig. 2b weisenden Seite - eine Abschrägung 1108 auf. In Fig. 2c ist dargestellt, wie der der Nutenstein 1101 in das obere, horizontale Flügelrahmenprofil 40 eingesetzt ist. Dazu greift der Nutenstein 1101 mit seiner Feder 1106 in die Nut 416 des oberen, horizontalen Flügelrahmenprofils 40 ein. Der Nutenstein 1101 stützt sich mit seiner Unterseite 1107 und der Abschrägung 1108 auf dem angeschrägten Wandabschnitt 408 des Flügelrahmenprofils 40 ab.

Der Nutenstein 1101 ist somit auf der der zentralen Hohlkammer 420 zugewandten Seite der inneren Wand 4011 der ersten, äußeren Profilstruktur 41 des Flügelrahmenprofils 40 in der Ebene einer oberen, horizontalen Klotzungsposition (siehe dazu auch Fig. 1) eingeschwenkt und mit der Befestigungsschraube 1104 in dem Flügelrahmenprofil 40 fixiert oder festgelegt. Wahlweise oder zusätzlich auch in der Ebene einer oberen, vertikalen Klotzungsposition

Dementsprechend wird der Nutenstein 1101 durch einen Form- und/ oder Kraftschluss an der der zentralen Hohlkammer 420 zugewandten Seite der inneren Wand 4011 der ersten, äußeren Profilstruktur 41 des Flügelrahmenprofils 40 fixiert oder festgelegt. Der Formschluss erfolgt durch das Eingreifen der Feder 1106 des Nutensteins 1101 in die Nut 416 des oberen, horizontalen Flügelrahmenprofils 40, während der Kraftschluss durch das Andrücken der oberen Ausnehmung 1105 des Nutensteins 1101 an eine Unterseite des Stegs 412 durch Drehen der Befestigungsschraube 1104, die hier als die Madenschraube ausgeführt ist. Insofern wirkt der der Formschluss in Bezug auf das Koordinatensystem in Fig. 2b in y- und z-Richtung, während der Kraftschluss in x-Richtung wirkt.

Die Verstelleinrichtung 100 weist ferner eine Grundeinheit 130 auf, der eine Grundplatte 1301 zugeordnet ist wie dies in Fig. 2b und Fig. 2c dargestellt ist. Die Grundplatte 1301 ist hier eben ausgeführt. Die Grundeinheit 130 und damit die Grundplatte 1301 steht in Wirkverbindung mit den beiden Spindeltrieben 120a, b (siehe dazu Fig. 3), so dass die Spindeltriebe 120a, b, genauer die Stellschrauben 1201a, b der Spindeltriebe 120a, b auf die Grundplatte 1301 wirken. Die Grundplatte 1301 wird in Bezug auf den Nutenstein 1101 unterhalb des Wandabschnitts 405 des Flügelrahmenprofils 40 in dem Glasfalz 422 des Flügelrahmenprofils 40 mit einer Schraube 1302 verschraubt.

Nach einem ordnungsgemäßen Verklotzen des Flächenelements 5 der Tür - das hier vorzugsweise als Brandschutzverglasung ausgeführt ist - bei dem das Flächenelement 5 in den Flügelrahmen 4 gestellt und druckfest punktuell mit Verklotzungselementen 423 verklotzt wird (siehe dazu auch Fig. 1), kann die Verstelleinrichtung 100 bei Bedarf - also, wenn die obere Ecke des Flügels 2 absteht oder der Flügel 2 angehoben werden muss, damit die Spaltmaße passen - betätigt werden.

Durch das gleichmäßige Verdrehen der beiden Stellschrauben 1201a, b (siehe Fig. 2a und Fig. 3) erfährt das Flächenelement 5 über die jeweilige Grundplatte 1301 sowie über das jeweilige Verklotzungselement 423 eine einseitige Belastung, so dass sich eine "schräge Verklotzung" einstellt (siehe Fig. 4). Die Grundplatte 1301 und das druckfeste Verklotzungselement 423 übertragen dabei die aufgebrachte Kraft auf das Flächenelement 5. Insofern ist durch den Spindeltrieb 120 oder durch die Stellschrauben 1201a, b eine Verstellung des Flächenelements 5 erzeugbar.

Dadurch entsteht ein resultierender Kraftvektor, der schräg zur horizontalen Verklotzungsebene oder dem Isoliersteg 403 wirkt, wobei dieser schräg wirkende Kraftvektor wiederum in einen vertikalen Kraftvektor Fv und einen horizontalen Kraftvektor Fh zerlegt werden kann, wie dies in Fig. 4 dargestellt ist. Der vertikale Kraftvektor Fv bewirkt das Anheben des Flügels 2 und /oder der horizontale Kraftvektor Fh drückt das Flächenelement 5 der Tür und somit die obere schlossseitige Ecke des Flügels 2 zur Schließfläche bzw. zum Blendrahmen 1 hin, wodurch ein Klaffen des Flügels 2 mindestens reduziert wird.

Die Verstelleinrichtung 100 kann dabei durch die Spindeltriebe 120 stufenlos eingestellt werden, wobei eine stufenweise oder schrittweise Einstellung der Spindeltriebe 120 im Sinne einer iterativen Annährung an eine optimale Einstellung der Spindeltriebe 120 vorteilhaft ist. Durch Zurückdrehen der Stellschrauben 1021a, b kann der Flügel 2 aber auch wieder bis zur Ausgangslage entlastet werden (siehe Fig. 3).

Die jeweilige Grundplatte 1301 erlaubt dabei ein "Kippen" des jeweiligen Verklotzungselement 423 infolge des Lastaufbringens durch die Stellschrauben 1021a, b, ohne dass das jeweilige Verklotzungselement 423 beschädigt wird oder gar zerstört wird.

Durch die Verstelleinrichtung 100 wird somit eine Möglichkeit geschaffen, das Flächenelement 5 und somit die obere schlossseitige Ecke des Flügels 2 an einer bereits in ein Gebäude eingebauten Flügel 2 zur Schließfläche bzw. zum Blendrahmen 1 hinzudrücken, wodurch ein Klaffen des Flügels 2 mindestens reduziert wird.

In den Fig. 5a und 5b ist jeweils eine Ausführungsvariante der Verstelleinrichtung 100 dargestellt. Die Grundplatte 1301 kann nach dieser Ausführungsvariante auch durch zwei Schrauben 1302 (hier nicht dargestellt, siehe Fig. 2a, 2b, 3, 4) befestigt sein. Durch eine 2-fache Verschraubung der Grundplatte 1301 kann ein Verschieben oder das Verdrehen der Grundplatte 1301 infolge eines Drehens der Schraube 1302, um die Grundplatte 1301 zu befestigen, vermieden werden.

Alternativ zu einer zweiten Schraube 1302 kann zum oben beschriebenen Aufbau die Grundplatte 1301 auch U-förmig ausgebildet werden. Demnach weist die Grundplatte 1301 in Fig. 5a und Fig. 5b zwei Schenkel 1303, 1304 auf. Die U-förmige Grundplatte 1301 kann somit im Glasfalz 422 eingesetzt werden, dabei greifen die Schenkel 1303, 1304 der Grundplatte 1301 in nach unten offene Nuten des Flügelrahmenprofils 40, die beim Anziehen der Stellschrauben 1201a, b dann als Führung dienen. Die U-förmige Grundplatte 1301 wird nicht verschraubt, sondern wird durch einen Dämmschichtbildner 424 überklebt und dadurch gehalten, wie dies in Fig. 5a und Fig. 5b dargestellt ist. Die Funktionsweise der Verstelleinrichtung 100 und auch das Schrägstellen der Grundplatte 1301 wird dadurch nicht beeinträchtigt.

In den Fig. 6a und 6b ist eine weitere Ausführungsvariante der Verstelleinrichtung 100 dargestellt, in der vorgesehen ist, sowohl an der der zentralen Hohlkammer 420 zugewandten Seite der inneren Wand 4011 der ersten, äußeren Profilstruktur 41 der zentralen Hohlkammer 420 des Flügelrahmenprofils 40 als auch an der der zentralen Hohlkammer 420 zugewandten Seite der inneren Wand 4012 der zweiten, inneren Profilstruktur 42 der zentralen Hohlkammer 420 des Flügelrahmenprofils 40 jeweils einen Nutenstein 1101 vorzusehen, ohne dass dabei eine Wärmebrücke entsteht. Die beiden Nutensteine 1101 sind hier spiegelsymmetrisch zueinander in die zentrale Hohlkammer 420 des Flügelrahmenprofil 40 eingesetzt.

Auch in dem Fall, dass eine untere Ecke des Flügels schlossseitig klafft, säße der Nutenstein 101 auf der - bezogen auf die Öffnungsrichtung des Flügels 2 - Innenseite der Hohlkammer und Fh würde entgegengesetzt wirken (siehe auch dazu Fig. 6b.) Die überdrückte, obere Flügelecke wird raus- und die untere Ecke reingedrückt. Der Drehpunkt ist der Verriegelungspunkt (in der Regel die Falle eines Schlosses am Blendrahmen).

Beim Hochklotzen von Flächenelementen 5, insbesondere von Verglasungen mit sensiblen Glaskanten - also beispielsweise solche Verglasungen, die keine schräge Verklotzung vertragen - ergeben sich durch gleichmäßiges Anziehen der Stellschrauben 1201a, b auf beiden Seiten durch diese Ausführungsvariante vorteilhaft erweiterte Einstellmöglichkeiten. Beispielsweise eine schräge Verklotzung, wahlweise zum Blendrahmen 1 hin oder vom Blendrahmen 1 weg.

In Fig. 7 ist eine weitere Ausführungsvariante der Verstelleinrichtung 100 dargestellt. Der Einsatz der Verstelleinrichtung 100 ist demnach auch bei einem außermittig angeordneten und dünneren Flächenelementen 5 denkbar, beispielsweise wenn das Flächenelement 5 als Brandschutzglas der Brandschutzklasse F 30 ausgeführt ist, wie dies in Fig. 7 dargestellt ist. Die Position zumindest einer der Stellschrauben 1201a, b befindet sich hier oberhalb des Flächenelements 5, so dass keine "schräge Verklotzung" erfolgen kann. Dies ist hier kein Nachteil, da bei dieser Ausführungsvariante vor allem die Funktion des Anhebens des Flügels 2 erforderlich ist. Die Grundplatte 1301 kann wahlweise gerade oder U-förmig ausgeführt sein.

In Fig. 8 ist eine weitere Ausführungsvariante der Verstelleinrichtung 100 zur Ausführungsvariante nach Fig. 6a und 6b dargestellt. Der Nutenstein 1101 ist hier sowohl an der der zentralen Hohlkammer 420 zugewandten Seite der inneren Wand 4011 der ersten, äußeren Profilstruktur 41 der zentralen Hohlkammer 420 des Flügelrahmenprofils 40 als auch an der der zentralen Hohlkammer 420 zugewandten Seite der inneren Wand 4012 der zweiten, inneren Profilstruktur 42 des Flügelrahmenprofils 40 -also beidseitig im Flügelrahmenprofil 40 - vorgesehen und einteilig mit einem U-förmigen Querschnitt ausgeführt. Der hier als Einschiebling ausgeführte Nutenstein 1011 kann aus Kunststoff hergestellt sein. In einem solchen Fall kann der Nutenstein 1011 Gewindebuchsen (hier nicht dargestellt) zur Aufnahme der Stellschrauben 1201a, b sowie für die Befestigungsschraube 1104 (hier nicht dargestellt, sie z.B. Fig. 2c) aufweisen.

In Fig. 9 ist eine weitere Ausführungsvariante der Verstelleinrichtung 100 dargestellt. Diese Ausführungsvariante ähnelt der Ausführungsvariante nach den Figuren 2a bis 5b. Bei der Ausführungsvariante nach Fig. 9 ist der Nutenstein 1101 der Verstelleinheit 110 vorteilhaft materialsparend mit kleinen Dimensionen in y-Richtung in Bezug auf das Koordinatensystem in Fig. 2b ausgeführt. Die Befestigung oder Fixierung des Nutensteins 1101 erfolgt hier durch eine Nutensteinschraube 1109.

In Fig. 10 ist eine weitere Ausführungsvariante der Verstelleinrichtung 100 dargestellt. Die Ausführungsvariante nach Fig. 10 weist keinen Nutenstein 1101 auf. Der Spindeltrieb 120 ist hier mit einem Mutterngewinde 1202a einer Einnietmutter 1110 realisiert, das jeweils eine Stellschraube 1201a, b aufnimmt. Die Einnietmutter 1110 bildet somit die Verstelleinheit 110. Figur 10 bildet den Einsatz in einem nicht falzoffenen Profil ab. Die Positionierung des Spindelantriebs richtet sich nach der Position der Verklotzung (,die wiederum vom Glashersteller vorgegeben wird).

Die Verstelleinrichtung 100 liegt vorzugsweise verdeckt unterhalb einer Falzblende 418 (siehe dazu Fig. 5b), ist jedoch trotzdem - durch ein falzoffenen Profilsystem, wie es in den Fig. 2a bis 10 dargestellt ist - optimal zugänglich. Das falzoffene Profilsystem erlaubt ferner eine einfache Montage der Verstelleinrichtung 100. Ferner kann dadurch der Einbau der Verstelleinrichtung 100 auch nachträglichen in eine bestehende Tür erfolgen. Dazu muss lediglich das Flächenelement 5 demontiert werden. Das Nachjustieren kann dabei ohne großen Aufwand sowohl direkt bei der Montage des Flächenelements 5 erfolgen, als auch nach der Montage des Flächenelements 5 sofern ein Versatz zwischen dem Flügel 2 und dem Blendrahmen 1 auftritt. Dazu muss lediglich der Flügel 2 geöffnet, die Falzblende 418 gelöst und die zwei Stellschrauben 1201a, b mit einem geeigneten Werkzeug angezogen werden, wie dies in Fig. 3 dargestellt ist.

Die Verstelleinrichtung 100 ermöglicht somit ein einfaches Nachjustieren sofern sich der Flügel 2 gesetzt hat, was nach einer gewissen Gebrauchszeit vorkommen kann und deshalb angehoben oder hochgeklotzt werden muss. Durch die Verstelleinrichtung 100 werden solche Wartungs- oder Nachjustierarbeiten vorteilhaft vereinfacht.

Ferner wird durch die Verstelleinrichtung 100 eine Möglichkeit geschaffen, das Flächenelement 5 und somit die obere schlossseitige Ecke des Flügels 2 an einer bereits in ein Gebäude eingebauten Flügel 2 zur Schließfläche bzw. zum Blendrahmen 1 hinzudrücken, wodurch ein Klaffen des Flügels 2 mindestens reduziert wird.

Für das Andrücken einer Ecke des Flügels 2 an den Blendrahmen 1 und / oder zum Anheben des Flügels 2 wird folgendes Verfahren angegeben:
In einem ersten Verfahrensschritt wird die Tür mit einem Blendrahmen 1 und einem relativ zum Blendrahmen 1 durch Drehbänder 3 drehbaren Flügel 2, wobei der Flügel 2 einen Flügelrahmen 4 aufweist, in den ein Flächenelement 5 eingesetzt ist, wobei der Flügelrahmen 4 aus Flügelrahmenprofilen 40 zusammengesetzt ist und wenigstens ein Flügelrahmenprofil 40 wenigstens eine Verstelleinrichtung 100 aufweist, bereit gestellt.

In einem zweiten Verfahrensschritt wird die jeweilige Falzblende 418 des Flügelrahmenprofils 40 entfernt, so dass mit einem geeigneten Werkzeug die jeweilige Stellschraube 1201a, b eines Spindeltriebs 120 der Verstelleinrichtung 100 zugänglich ist.

In einem darauffolgenden Verfahrensschritt wird mit dem geeigneten Werkzeug die jeweilige Stellschraube 1201a, b des jeweiligen Spindeltriebs 120 so eingestellt, dass die jeweilige Grundplatte 1301 einer Grundeinheit 130 der Verstelleinheit 100 und damit ebenso das jeweilige Verklotzungselement 423 des Flächenelements 5 schräg zur horizontalen Verklotzungsebene oder dem Isoliersteg 403 des Flügelrahmenprofils 40 liegt.

In einem weiteren Verfahrensschritt wird die Tür geschlossen und geprüft, ob ein Klaffen zwischen dem Flügel 2 und dem Blendrahmen 1 mit der Justierung der jeweiligen Stellschraube 1201a, b beseitigt oder zumindest abgemildert wurde. Sofern dies noch nicht der Fall ist, wird der vorhergegangene Verfahrensschritt so lange wiederholt, bis das Klaffen beseitigt oder zumindest abgemildert ist.

In einem abschließenden Verfahrensschritt wird die Falzblende 418 wieder in das Flügelrahmenprofil 40 montiert.

Die Verfahrensschritte des Entfernens und Montierens der Falzblende 418 können entfallen, wenn der jeweilige Spindeltrieb 120 mit dem Muttergewinde 1202a einer Einnietmutter 1110 realisiert ist, die jeweils in einem Steg 419 zwischen zwei Aussparungen 410 des Flügelrahmenprofils 40 eingesetzt ist. Hier ist auch denkbar, dass man ein Stück Falzblende als separaten Artikel anlegt, welches der Länge der Verstelleinheit entspricht und entsprechende Ausnehmungen aufweist, durch die man die Verstelleinheit betätigen kann, sodass die Falzblende 418 nicht demontiert werden muss. Auf der Falzblende 418 könnte man ggfs. auch noch Montageinfos mit aufdrucken / prägen (z.B. Schrauben-Antrieb TX10 ect., maximales Anzugsmoment o.ä.).

### Bezugszeichenliste

- 1: Blendrahmen
- 10: Blendrahmenprofil
- 2: Flügel
- 3: Drehband
- 4: Flügelrahmen
- 40: Flügelrahmenprofil
- 41: erste Profilstruktur
- 42: zweite Profilstruktur
- 401: erste Hohlkammer
- 4011: innere Wand
- 402: zweite Hohlkammer
- 4021: innere Wand
- 403: Isoliersteg
- 404: Wandabschnitt
- 405: Wandabschnitt
- 406: Nut
- 407: Nut
- 408: Wandabschnitt
- 409: Wandabschnitt
- 410: Aussparung
- 411: Aussparung
- 412: Steg
- 413: Steg
- 414: Nut
- 415: Nut
- 416: Nut
- 417: Nut
- 418: Falzblende
- 419: Steg
- 420: zentrale Hohlkammer
- 422: Glasfalz
- 423: Verklotzungselement
- 424: Dämmschichtbildner
- 5: Flächenelement
- 6: feststehendes Seitenteil
- 60: Blendrahmen
- 7: feststehendes Oberlicht
- 70: Blendrahmen
- 8: Flächenelement
- 9: Flächenelement
- 100: Verstelleinrichtung
- 110: Verstelleinheit
- 1101: Nutenstein
- 1102a, b: Nut
- 1103: Nut
- 1104: Madenschraube
- 1105: Ausnehmung
- 1106: Feder
- 1107: Unterseite
- 1108: Abschrägung
- 1109: Nutensteinschraube
- 1110: Einnietmutter

- 120: Spindeltrieb
- 1201a, b: Stellschraube
- 1202 a, b: Muttergewinde

- 130: Grundeinheit
- 1301: Grundplatte
- 1302: Schraube
- 1303: Schenkel
- 1304: Schenkel

## Patentansprüche

1. Tür oder Fenster, mit einem Blendrahmen (1), der aus Blendrahmenprofilen (10) zusammengesetzt ist, sowie mit einem Flügel (2), der einen Flügelrahmen (4) aufweist, wobei der Flügelrahmen (4) aus Flügelrahmenprofilen (40) zusammengesetzt ist, wobei das Flügelrahmenprofil (40) seitlich an einer Außenseite II jeweils eine erste, äußere Profilstruktur (41) sowie an einer Innenseite I eine zweite, innere Profilstruktur (42) aufweist, wobei die beiden Profilstrukturen (41, 42) über einen oder mehrere Wandabschnitte (404, 405) miteinander verbunden sind, wodurch eine zentrale Hohlkammer (420) gebildet ist, wobei in den Flügelrahmen (4) ein Flächenelement (5) eingesetzt ist, **dadurch gekennzeichnet, dass** wenigstens eine Verstelleinrichtung (100) zum Andrücken einer Ecke des Flügels (2) und / oder zum Anheben des Flügels (2) vorgesehen ist, wobei die jeweilige Verstelleinrichtung (100) wenigstens eine Verstelleinheit (110) aufweist, die zumindest teilweise oder ganz in das Flügelrahmenprofil (40) eingesetzt ist, wobei die jeweilige Verstelleinheit (110) wenigstens einen Spindeltrieb (120) aufweist, über den die jeweilige Verstelleinheit (110) in Wirkverbindung mit einer Grundeinheit (130) steht, die wiederum auf ein Verklotzungselement (423) des Flächenelements (5) wirkt, so dass durch den Spindeltrieb (120) eine Verstellung des Flächenelements (5) erzeugbar ist, wodurch die Ecke des Flügels (2) in Richtung des Blendrahmens (1) gedrückt wird und der Flügel (2) angehoben wird, wobei die Verstelleinheit (110) wenigstens einen Nutenstein (1101) aufweist, der in der zentralen Hohlkammer (420) des Flügelrahmenprofils (40) angebracht ist, wobei der Nutenstein (1101) an der der zentralen Hohlkammer (420) zugewandten Seite der inneren Wand (4011) der ersten, äußeren Profilstruktur (41) des Flügelrahmenprofils (40) und/ oder an der der zentralen Hohlkammer (420) zugewandten Seite der inneren Wand (4012) der zweiten, inneren Profilstruktur (42) des Flügelrahmenprofils (40) angebracht ist.

2. Tür oder Fenster nach Anspruch 1, **dadurch gekennzeichnet, dass** der Nutenstein (1101) durch einen Form- und/ oder Kraftschluss in der zentralen Hohlkammer (420) des Flügelrahmenprofils (40) fixiert oder festgelegt ist.

3. Tür oder Fenster nach Anspruch 1 oder 2, **dadurch gekennzeichnet, dass** der Nutenstein (1101) wenigstens eine erste Nut (1102a, b) aufweist, in deren jeweiligen Nutgrund ein Mutterngewinde (1202a, 1202b) eingebracht ist.

4. Tür oder Fenster nach einem der vorstehenden Ansprüche, **dadurch gekennzeichnet, dass** der Nutenstein (1101) eine zweite Nut (1103) mit einem Mutterngewinde aufweist, in das eine Befestigungsschraube (1104) zur Befestigung des Nutensteins (1011) in der zentralen Hohlkammer (420) des oberen, horizontalen Flügelrahmenprofils (40) eingeschraubt ist und somit in dem Flügelrahmenprofil (40) fixiert bzw. festgelegt ist, so dass ein Kraftschluss gebildet ist.

5. Tür oder Fenster nach Anspruch 4, **dadurch gekennzeichnet, dass** die Befestigungsschraube (1104) als Madenschraube ausgeführt ist.

6. Tür oder Fenster nach einem der vorstehenden Ansprüche, **dadurch gekennzeichnet, dass** der jeweilige Nutenstein (1101) an seiner Oberseite eine Ausnehmung (1105) aufweist, so dass an der Oberseite des Nutensteins (1101) eine Art Feder (1106) gebildet ist, die beim Einschwenken des Nutensteins (1101) in eine nach unten offenen, an einer Außenseite II des Flügelrahmenprofils (40) befindlichen Nut (416) des oberen, horizontalen Flügelrahmenprofils (40) eingreift, so dass ein Formschluss gebildet ist.

7. Tür oder Fenster nach einem der vorstehenden Ansprüche, **dadurch gekennzeichnet, dass** die Ecke des Flügels (2) durch den Spindeltrieb (120) indirekt in Richtung des Blendrahmens (1) drückbar ist.

8. Tür oder Fenster nach einem der vorstehenden Ansprüche, **dadurch gekennzeichnet, dass** durch den Spindeltrieb (120) der Flügel (2) leicht anhebbar ist.

9. Tür oder Fenster nach einem der vorstehenden Ansprüche, **dadurch gekennzeichnet, dass** der jeweilige Spindeltrieb (120) durch eine Stellschraube (1201a, 1201b) gebildet ist, die jeweils in ein Mutterngewinde (1202a, 1202b) eingesetzt ist, wobei die jeweilige Stellschraube (1201a, 1201b) auf die Grundeinheit (130) wirkt.

10. Tür oder Fenster nach einem der vorstehenden Ansprüche, **dadurch gekennzeichnet, dass** der Grundeinheit (130) eine Grundplatte (1301) zugeordnet ist und die Grundplatte (1301) in Wirkverbindung mit einem oder mehreren der Spindeltriebe (120a, b) steht, so dass die Spindeltriebe (120a, b) oder die Stellschrauben (1201a, b) der Spindeltriebe (120a, b) auf die Grundplatte (1301) wirken, wobei die Grundplatte (1301) mit dem Verklotzungselement (423) in Wirkverbindung steht.

11. Tür oder Fenster nach einem der vorstehenden Ansprüche, **dadurch gekennzeichnet, dass** der Nutenstein (1101) einteilig mit einem U-förmigen Querschnitt ausgeführt ist und/oder dass eine Befestigung oder Fixierung des jeweiligen Nutensteins (1101) durch eine Nutensteinschraube (1109) erfolgt.

12. Tür oder Fenster nach einem der vorstehenden Ansprüche, **dadurch gekennzeichnet, dass** der jeweilige Spindeltrieb (130) mit einem jeweiligen Muttergewinde (1202a) einer jeweiligen Einnietmutter (1110) realisiert ist, wobei das Muttergewinde (1202a) eine Stellschraube (1201a, b) aufnimmt, wobei die jeweilige Stellschraube (1201a, b) auf die Grundeinheit (130) wirkt.

13. Tür oder Fenster nach einem der vorstehenden Ansprüche, **dadurch gekennzeichnet, dass** der jeweilige Nutenstein (1011) Gewindebuchsen zur Aufnahme der Stellschrauben (1201a, b) sowie für die Befestigungsschraube (1014) aufweist.

14. Tür oder Fenster nach einem der vorstehenden Ansprüche 10 bis 13, **dadurch gekennzeichnet, dass** die Grundplatte (1301) in Bezug auf den Nutenstein (1101) auf der entgegengesetzten Seite des Isolierstegs (403) in einem Glasfalz (422) des Flügelrahmenprofils (40) mit einer Schraube (1302) verschraubt ist.

15. Tür oder Fenster nach einem der vorstehenden Ansprüche 10 bis 14, **dadurch gekennzeichnet, dass** die Grundplatte (1301) durch zwei Schrauben (1302) befestigt ist und/oder dass die Grundplatte (1301) eben ausgeführt ist oder dass die Grundplatte (1301) U-förmig ausgebildet ist, so dass die Grundplatte (1301) zwei Schenkel (1303, 1304) aufweist.

16. Tür oder Fenster nach einem der vorstehenden Ansprüche, **dadurch gekennzeichnet, dass** die Verstelleinrichtung (100) verdeckt unterhalb einer Falzblende (418) liegt.

17. Tür oder Fenster nach einem der vorstehenden Ansprüche, **dadurch gekennzeichnet, dass** die Wandabschnitte (404, 405) bei einer Ausgestaltung der Flügelrahmenprofil als einer oder mehrere Isolierstege ausgebildet sind, die zwei Metallschalen verbinden würden (nicht dargestellt

18. Verfahren zum Andrücken einer Ecke eines Flügels (2) an einen Blendrahmen (1) und / oder zum Anheben des Flügels (2), **gekennzeichnet durch** folgende Verfahrensschritte:
a) Bereitstellen einer Tür mit einem Blendrahmen (1) und einem relativ zum Blendrahmen (1) durch Bänder (3) drehbaren Flügel (2), wobei der Flügel (2) einen Flügelrahmen (4) aufweist, in den ein Flächenelement (5) eingesetzt ist, wobei der Flügelrahmen (4) aus Flügelrahmenprofilen (40) zusammengesetzt ist und wenigstens ein Flügelrahmenprofil (40) wenigstens eine Verstelleinrichtung (100) aufweist;
b) Einstellen der jeweiligen Stellschraube (1201a, b) des jeweiligen Spindeltriebs (120) derart, dass eine jeweilige Grundplatte (1301) einer Grundeinheit (130) einer Verstelleinheit (100) und damit ebenso ein jeweiliges Verklotzungselement (423) des Flächenelements (5) schräg zu einer horizontalen Verklotzungsebene oder einem Isoliersteg (403) des Flügelrahmenprofils (40) liegt;

19. Verfahren nach Anspruch 18, **dadurch gekennzeichnet, dass** nach dem Verfahrensschritt b) der folgender Verfahrensschritt durchgeführt wird:
c) Schließen der Tür sowie Prüfen, ob ein Klaffen zwischen dem Flügel (2) und dem Blendrahmen (1) mit der Justierung der jeweiligen Stellschraube (1201a, b) beseitigt oder zumindest abgemildert wurde, wobei die Verfahrensschritte b) und c) so lange wiederholt werden, bis das Klaffen beseitigt oder zumindest abgemildert ist.
